# FASCICULE DE BREVET EUROPEEN

(11) **EP 3 935 450 B1**
(45) Date de publication et mention de la délivrance du brevet: **07.12.2022**
(21) Numéro de dépôt: 20702664.2
(22) Date de dépôt: 06.02.2020
(51) Int. Cl.: G04D 7/00, G04C 1/06

(54) **MACHINE DE REMONTAGE DE MONTRE ET/OU DE MOUVEMENT D'HORLOGERIE**
MASCHINE ZUM AUFZIEHEN EINER ARMBANDUHR UND/ODER EINES UHRWERKS
MACHINE FOR WINDING WATCH AND/OR CLOCK MOVEMENT

(30) Priorité: 08.03.2019 EP 19161582
(43) Date de publication de la demande: 12.01.2022
(73) Titulaire: ETA SA Manufacture Horlogère Suisse, 2540 Grenchen (CH)
(72) Inventeur: HELFER, Jean-Luc, 2525 Le Landeron (CH); DECOSTERD, Cédric, 2504 Bienne (CH); LOETSCHER, Nicolas, 25600 Nidau (CH); SCHNEIDER, Philipp, 3008 Bern (CH)
(74) Mandataire: ICB SA
(86) Numéro de dépôt international: PCT/EP2020/053033
(87) Numéro de publication internationale: WO 2020/182381

(56) Documents cités:
- WO-A1-2014/146924
- DE-A1- 19 535 229
- US-A- 2 863 345

## Description

### Domaine de l'invention

L'invention concerne une machine de remontage de montre et/ou de mouvement d'horlogerie, comportant au moins un support agencé pour porter au moins un objet constitué par une montre ou un mouvement d'horlogerie, et comportant des moyens de motorisation agencés pour mouvoir chaque dit support.

### Arrière-plan de l'invention

Le remontage de mouvements d'horlogerie, ou de montres, notamment à des fins de tests, s'effectue souvent avec des dispositifs imprimant un mouvement de rotation aux mouvements, par exemple avec un dispositif de type « Cyclotest », et éventuellement avec différentes rotations combinées.

Un dispositif de type « Chapuis » imprime aux mouvements une rotation selon un axe horizontal, alternativement dans deux sens, par exemple avec deux tours dans un sens, puis deux tours dans l'autre.

D'autres mécanismes impriment aux mouvements une rotation dans un seul sens à vitesse constante, avec une variante où tous les mouvements sont alignés sur le même axe de rotation.

Une autre variante de dispositif de type « Chapuis » comporte un plateau fortement incliné, par exemple à 60°.

Les appareils existants ont des défauts similaires. Le temps de chargement est long, en raison d'une manutention souvent fastidieuse, et le temps opératoire est conséquent : il faut souvent plus de trente minutes pour remonter de vingt-quatre heures un calibre automatique. Si on augmente la vitesse de rotation pour remonter plus vite, alors les mouvements les plus éloignés de l'axe de rotation risquent de ne plus effectuer correctement le remontage à cause de l'accélération centrifuge.

Le document US2863345A au nom de FIECHTER décrit une machine de remontage comprenant un support rotatif, des moyens d'entraînement pour faire tourner ce support de façon continue dans une seule direction autour de son axe, des mobiles rotatifs porteurs d'articles à remonter montés de manière rotative sur ledit support sur des axes secondaires parallèles à l'axe du support et espacé radialement de celui-ci, et des moyens débrayables d'entraînement par friction de chacun des mobiles rotatifs.

Le document DE19535229A1 au nom de DOETSCH décrit un remontoir pour horloges et montres automatiques pour garantir leur maintien en service. Une base de boîtier supporte un moteur électrique, connecté au secteur et à un transformateur, et une roue tournante est portée en bordure par deux galets dont l'un agit comme un entraînement par friction. Celui-ci est actionné par une vis sans fin du moteur. Des coussinets en mousse sont montés dans des trous découpés dans la roue rotative pour recevoir des montres. La rotation verticale de la roue fait ainsi tourner les montres sur un plan, activant les excentriques qui les remontent. Les montres sont facilement interchangeables. Le système maintient également d'autres mécanismes temporels, comme les jours de la semaine, les phases de la lune.

Le document WO2014/146924A1 au nom de M & E UHRENBEWEGER MANUFAKTUR décrit un remontoir de montre ayant un certain nombre de cylindres récepteurs pour recevoir des montres et permettant un mouvement très uniforme des montres pour remonter le mouvement mécanique, par entraînment cylindrique périphérique.

### Résumé de l'invention

L'invention se propose d'introduire l'uniformisation du remontage des mouvements d'un même lot de production, aux fins d'établir des paramètres fixes pour leur contrôle et leur qualification.

A cet effet, l'invention concerne une machine de remontage de montre et/ou de mouvement d'horlogerie, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, une machine de remontage selon l'invention, comportant des moyens de motorisation pour mouvoir un plateau de façon paraxiale, ce plateau étant représenté porteur de cinq montres, et dans différentes positions dans l'espace;
- la figure 2 représente, de façon schématisée, et en perspective, un support comportant plusieurs niveaux de réception de mouvements ou de montres, ces niveaux étant dans ce cas particulier des niveaux parallèles entre eux ;
- la figure 3 représente, de façon schématisée, et en perspective, un support constitué par un plateau de grandes dimensions, apte à loger plusieurs dizaines de mouvements ;
- la figure 4 représente, de façon schématisée, et en perspective, la combinaison des variantes des figures 2 et 3, avec un support comportant plusieurs niveaux de réception de mouvements comportant chacun un grand plateau, le support étant ainsi apte à porter plusieurs centaines de mouvements ;
- la figure 5 représente, de façon schématisée et en plan, une machine selon l'invention comportant des moyens de motorisation, des moyens de contrôle de marche, des moyens de contrôle d'état, et des moyens automatisés de manutention ;
- la figure 6 représente, de façon similaire à la figure 5, des moyens automatisés de manutention agencés pour desservir des supports par amenée ou enlèvement de palettes porteuses de mouvements ;
- la figure 7 représente, de façon schématisée et en plan, un mécanisme de remontage orbital, pour la manœuvre du support de manutention, comportant une roue fixe, et un porte-satellite, qui est entraîné en rotation par les moyens de motorisation, et qui porte un rouage comportant un satellite porteur d'un support et qui est entraîné par une roue intermédiaire engrenant avec la roue fixe et dont le rayon est égal à celui du satellite ;
- la figure 8 représente, de façon similaire à la figure 7, un mécanisme de remontage orbital où le rayon du satellite est égal à celui de la roue fixe ;
- la figure 9 représente, de façon similaire à la figure 7, un mécanisme de remontage orbital dont l'entraxe entre le satellite et la roue fixe est réglable ;
- les figures 10 à 12 représentent, de façon similaire à la figure 7, un mécanisme de remontage orbital dans différentes positions ;
- les figures 13 à 15 représentent, de façon similaire à la figure 7, un autre mécanisme de remontage orbital dans différentes positions.

### Description détaillée des modes de réalisation préférés

L'invention concerne une machine de remontage 100 de montre et/ou de mouvement d'horlogerie, comportant au moins un support 10 agencé pour porter au moins un objet 1 constitué par une montre ou un mouvement d'horlogerie, et comportant des moyens de motorisation 20 agencés pour mouvoir chaque support 10.

Selon l'invention, ces moyens de motorisation 20 sont agencés pour mouvoir chaque support 10 parallèlement à une position de départ correspondant au chargement ou au déchargement de cet au moins un objet 1 sur cet au moins un support 10, les axes d'un référentiel tridimensionnel propre à ce support 10 restant toujours parallèles aux directions orientées qu'ils occupent dans cette position de départ.

En particulier les moyens de motorisation 20 sont agencés pour mouvoir chaque support 10 selon une trajectoire T, dans un plan P, et notamment mais non limitativement autour d'un axe médian D, en conservant fixe l'orientation du support relativement à un référentiel fixe, de façon à ce que chaque point du support suive la même trajectoire, à une translation de la trajectoire dans son entier près.

Plus particulièrement, le mouvement de chaque support se fait de façon paraxiale par rapport à un référentiel principal du plan P constitué de deux directions orthogonales principales X et Y du plan P. Un référentiel secondaire de deux directions orthogonales secondaires x et y de chaque support 10 reste parallèle au référentiel principal, de façon à ce que chaque objet 1 porté par un support 10 suive une trajectoire individuelle TI, qui est parallèle ou confondue avec la trajectoire T du support 10 qui le porte.

Plus particulièrement, la trajectoire T est une trajectoire fermée. Dans une variante particulière, le support 10 peut parcourir cette trajectoire fermée selon un sens unique.

Et les moyens de motorisation 20 sont agencés pour imprimer à chaque support 10 un mouvement tel que la valeur de l'accélération imprimée au support 10 lors de son évolution le long de sa trajectoire T soit en tout point supérieure à la valeur de l'accélération de la pesanteur.

Plus particulièrement, ce mouvement est imprimé avec une vitesse angulaire ω par rapport à un axe médian D, dont la position instantanée du support est écartée d'une valeur radiale R, avec une accélération centrale, telle que la valeur de l'accélération imprimée au support 10 lors de son évolution le long de sa trajectoire T soit en tout point supérieure à la valeur de l'accélération de la pesanteur. Plus particulièrement, les moyens de motorisation 20 sont agencés pour imprimer à chaque support 10 une vitesse angulaire ω par rapport à l'axe médian D, dont la position instantanée du support est écartée d'une valeur radiale R, avec une accélération centrale, telle que la valeur de l'accélération radiale imprimée au support 10 lors de son évolution le long de sa trajectoire T soit en tout point supérieure à la valeur de l'accélération de la pesanteur. Plus particulièrement, le mouvement de chaque support 10 est un mouvement circulaire uniforme, le long de la trajectoire T qui est circulaire, et l'accélération radiale, égale à ω² R, est supérieure à la valeur de l'accélération de la pesanteur.

Plus particulièrement, le mouvement d'un point du support est dans un plan P.

Plus particulièrement, le mouvement de chaque point de chaque support 10 est un mouvement circulaire dans un plan PI, de rayon R et parcouru à une fréquence N, et l'accélération radiale, égale à (2πN)² R, est supérieure à la valeur de l'accélération de la pesanteur.

Plus particulièrement le plan PI de chaque point de chaque support 10 est un plan horizontal, perpendiculaire à la direction du champ de pesanteur.

Plus particulièrement, la fréquence N est supérieure ou égale à 100 tours par minute, et la valeur radiale R minimale de la trajectoire T par rapport à l'axe médian D est supérieure ou égale à 5 millimètres. Plus particulièrement encore, la fréquence N est supérieure ou égale à 300 tours par minute, et la valeur radiale R minimale de la trajectoire T par rapport à l'axe médian D est supérieure ou égale à 10 millimètres.

Plus particulièrement, au moins un support 10 comporte plusieurs niveaux de réception de tels objets 1. Plus particulièrement,au moins un support 10 est un prisme comportant au moins dix niveaux parallèles, chaque niveau étant agencé pour porter au moins dix rangées d'au moins dix objets 1.

Plus particulièrement tous les supports 10, que comporte la machine de remontage 100, sont animés par la même cinématique, de façon à imprimer les mêmes mouvements à tous les objets 1 que portent les supports 10 à tout instant.

Plus particulièrement, la machine de remontage 100 comporte des moyens de pilotage 200 , qui sont agencés pour piloter les moyens de motorisation 20 pour assurer un remontage automatique de chaque objet 1 que porte la machine de remontage 100, et pour gérer la durée du remontage automatique.

Plus particulièrement, la machine de remontage 100 comporte des moyens de contrôle de marche 30, pour le contrôle de marche de chaque objet 1 que porte la machine de remontage 100, pilotés par les moyens de pilotage 200.

Plus particulièrement, la machine de remontage 100 comporte des moyens de contrôle d'état 40, pour le contrôle de l'état de chaque objet 1 que porte la machine de remontage 100, ces moyens de contrôle d'état 40 sont pilotés par les moyens de pilotage 200. Ces moyens de contrôle d'état peuvent notamment comporter au moins un appareil photographique, ou une caméra, ou encore un téléphone portable, ou « smatphone ^{®} » ou « iphone^{®} » ou similaire, et des moyens de traitement d'image pour interpréter la position d'un afficheur tel qu'une aiguille, un disque, ou similaire, par rapport à une échelle graduée, un cadran, ou autre. Le contrôles d'état optiques de montres ou de mouvements horlogers sont utilisés lors des contrôles de précision chronométrique, comme dans le brevet EP2458458B1 au nom de THE SWATCH GROUP RESEARCH & DEVELOPMENT Ltd.

Plus particulièrement, les moyens de pilotage 200 sont agencés pour mesurer la conformité de marche ou/et d'état de chaque objet 1 que porte la machine de remontage 100 par rapport à un référentiel, et pour en adresser les résultats à un système de gestion de production que comporte la machine de remontage, ou auquel elle est intégrée. Dans une variante, les moyens de pilotage 200 éditent ou stockent un certificat de conformité à un référentiel, ou sont agencés pour désigner tout objet 1 non conforme au référentiel, pour retour dans un circuit de retouche.

Plus particulièrement, la machine de remontage 100 comporte des moyens automatisés de manutention 50 qui sont agencés pour le chargement et/ou le déchargement de tels objets 1 sur ou hors de supports 10. Plus particulièrement encore, ces moyens automatisés de manutention 50 sont aptes à prélever un objet 1 considéré comme non conforme à un référentiel, pour l'orienter dans un circuit de retouche.

Plus particulièrement, la machine de remontage 100 comporte au moins une palette 60, qui est agencée pour porter une pluralité d'objets 1 chargés sur la machine de remontage 100 et/ou déchargés de la machine de remontage 100, et les moyens automatisés de manutention 50 sont agencés pour le chargement et/ou le déchargement de palettes 60 par rapport aux supports 10.

Plus particulièrement, la machine de remontage 100 comporte un mécanisme de remontage orbital, de type différentiel, comportant une roue fixe 12 centrée sur l'axe médian D, et un porte-satellite 11, qui est entraîné en rotation par les moyens de motorisation 20 autour de l'axe médian D, et qui porte un rouage 14 comportant un satellite 15. Ce satellite 15 est porteur d'au moins un support 10, et est entraîné par au moins une roue intermédiaire 13 engrenant avec la roue fixe 12.

Plus particulièrement, le rayon du satellite 15 est égal à celui de la roue fixe 12.

Plus particulièrement, le rouage 14 comporte une seule roue intermédiaire 13 dont le rayon est égal à celui du satellite 15.

Plus particulièrement, les moyens de motorisation 20 sont agencés pour mouvoir chaque support 10 parallèlement à une position de départ correspondant au chargement ou au déchargement dudit au moins un objet 1 sur ledit au moins un support 10, dans le plan P, chaque support 10 se mouvant dans ledit plan P avec un mouvement planétaire selon une trajectoire curviligne fermée T, entourant un axe médian D, et dans laquelle les axes d'un référentiel tridimensionnel propre au support 10 restent toujours parallèles aux directions orientées qu'ils occupent dans ladite position de départ Et les moyens de motorisation 20 sont agencés pour imprimer à chaque support 10 un mouvement tel que la valeur de l'accélération imprimée au support 10 lors de son évolution le long de sa trajectoire T soit en tout point supérieure à la valeur de l'accélération de la pesanteur.

Plus particulièrement, l'orientation du plan P est maintenue constante par rapport à un référentiel dans l'espace constitué par la verticale, le méridien et le parallèle du lieu.

Dans une réalisation particulière, l'invention utilise une table XY, c'est-à-dire un plateau motorisé, horizontal, avec un déplacement en translation programmable selon X et Y, le plateau restant toujours parallèle à sa position initiale, donc sans rotation. L'invention consiste à programmer un mouvement circulaire, de rayon constant R et de vitesse angulaire constante ω. Un mouvement de montre mécanique à remontage automatique, posé sur un tel plateau, ressent alors une accélération centrifuge ω²R qui tourne à la vitesse ω. En choisissant ω et R pour que l'accélération soit égale ou supérieure à 1 g (9.81 m/s²), cette accélération fera tourner la masse oscillante du mouvement à la vitesse ω, ce qui permettra de remonter le mouvement.

L'invention procure des avantages notables:
- possible de remonter à haute vitesse: de l'ordre de trois minutes pour remonter de vingt-quatre heures un calibre automatique, par exemple avec ω = 300 tours/minute, R = 12 mm, pour avoir une accélération centrifuge d'environ 1.2 g ;
- tous les mouvements du plateau suivent exactement la même trajectoire circulaire, donc subissent la même accélération, les mouvements sont remontés de façon identique, et leur qualification se fait donc exactement dans les mêmes conditions d'armage; ceci rend plus juste la certification des mouvements, chez le fabricant comme dans un organisme certificateur ;
- l'invention permet donc de remonter en parallèle de gros lots de mouvements, par exemple un cube de 10 x 10 x 10 mouvements comme sur la figure 4.

## Revendications

1. Machine de remontage (100) de montre et/ou de mouvement d'horlogerie, comportant au moins un support (10) agencé pour porter au moins un objet (1) constitué par une montre ou un mouvement d'horlogerie à remontage automatique comportant au moins une masse oscillante, ladite machine (100) comportant des moyens de motorisation (20) agencés pour mouvoir chaque dit support (10), **caractérisée en ce que** lesdits moyens de motorisation (20) sont agencés pour mouvoir chaque dit support (10) parallèlement à une position de départ correspondant au chargement ou au déchargement dudit au moins un objet (1) sur ledit au moins un support (10), les axes d'un référentiel tridimensionnel propre audit support (10) restant toujours parallèles aux directions orientées qu'ils occupent dans ladite position de départ.

2. Machine de remontage (100) selon la revendication 1, **caractérisée en ce que** lesdits moyens de motorisation (20) sont agencés pour imprimer à chaque dit support (10) un mouvement tel que la valeur de l'accélération imprimée audit support (10) en tout temps supérieure à la valeur de l'accélération de la pesanteur.

3. Machine de remontage (100) selon la revendication 1 ou 2, **caractérisée en ce que** le mouvement d'un point du support est dans un plan P, les moyens de motorisation 20 sont agencés pour mouvoir chaque support 10 selon une trajectoire T, dans un plan P, autour d'un axe médian D.

4. Machine de remontage (100) selon l'une des revendications 1 à 3, **caractérisée en ce que** ledit mouvement de chaque point de chaque dit support (10) est un mouvement circulaire dans un plan PI, de rayon R et parcouru à une fréquence N, et **en ce que** ladite accélération radiale, égale à (2πN)² R, est supérieure à la valeur de l'accélération de la pesanteur.

5. Machine de remontage (100) selon la revendication 4, **caractérisée en ce que** ledit plan (PI) de chaque point de chaque dit support (10) est un plan horizontal, perpendiculaire à la direction du champ de pesanteur.

6. Machine de remontage (100) selon la revendication 3 et selon l'une des revendications 4 ou 5, **caractérisée en ce que** ladite fréquence N est supérieure ou égale à 100 tours par minute, et **en ce que** la valeur radiale R minimale de ladite trajectoire T par rapport audit axe médian D est supérieure ou égale à 5 millimètres.

7. Machine de remontage (100) selon l'une des revendications 1 à 6, **caractérisée en ce qu'**au moins un dit support (10) comporte plusieurs niveaux parallèles de réception de dits objets (1).

8. Machine de remontage (100) selon l'une des revendications 1 à 7, **caractérisée en ce qu'**au moins un dit support (10) est un prisme comportant au moins dix niveaux parallèles, chaque niveau étant agencé pour porter au moins dix rangées d'au moins dix dits objets (1).

9. Machine de remontage (100) selon l'une des revendications 1 à 8, **caractérisée en ce que** tous lesdits supports (10) que ladite machine (100) comporte sont animés par la même cinématique, de façon à imprimer les mêmes mouvements à tous les objets (1) que portent lesdits supports (10) à tout instant.

10. Machine de remontage (100) selon l'une des revendications 1 à 9, **caractérisée en ce que** ladite machine (100) comporte des moyens de pilotage (200) agencés pour piloter lesdits moyens de motorisation (20) pour assurer un remontage automatique de chaque dit objet (1) que porte ladite machine de remontage (100), et pour gérer la durée dudit remontage automatique.

11. Machine de remontage (100) selon la revendication 10, **caractérisée en ce que** ladite machine (100) comporte des moyens de contrôle de marche (30) pour le contrôle de marche de chaque dit objet (1) que porte ladite machine de remontage (100), pilotés par lesdits moyens de pilotage (200).

12. Machine de remontage (100) selon la revendication 10 ou 11, **caractérisée en ce que** ladite machine (100) comporte des moyens optiques de contrôle d'état (40) pour le contrôle de l'état de chaque dit objet (1) que porte ladite machine de remontage (100), pilotés par lesdits moyens de pilotage (200).

13. Machine de remontage (100) selon l'une des revendications 10 à 12, **caractérisée en ce que** lesdits moyens de pilotage (200) sont agencés pour mesurer la conformité de marche ou/et d'état de chaque dit objet (1) que porte ladite machine de remontage (100) par rapport à un référentiel, et pour en adresser les résultats à un système de gestion de production que comporte ladite machine de remontage, ou auquel elle est intégrée.

14. Machine de remontage (100) selon l'une des revendications 1 à 13, **caractérisée en ce que** ladite machine (100) comporte des moyens automatisés de manutention (50) pour le chargement et/ou le déchargement de dits objets (1) sur ou hors de dits supports (10).

15. Machine de remontage (100) selon la revendication 14, **caractérisée en ce que** ladite machine (100) comporte au moins une palette (60) agencée pour porter une pluralité de dits objets (1) chargés sur et/ou déchargés hors de ladite machine de remontage (100), et **en ce que** lesdits moyens automatisés de manutention (50) sont agencés pour le chargement et/ou le déchargement de dites palettes (60) sur ou hors de dits supports (10) au moins à ladite position de départ.

16. Machine de remontage (100) selon la revendication 3 et selon l'une des revendications 4 à 15, **caractérisée en ce que** ladite machine (100) comporte un mécanisme de remontage orbital, comportant une roue fixe (12) centrée sur ledit axe médian D, et un porte-satellite (11), qui est entraîné en rotation par lesdits moyens de motorisation (20) autour dudit axe médian D et qui porte un rouage (14) comportant un satellite (15) porteur d'un dit support (10) et entraîné par au moins une roue intermédiaire (13) engrenant avec ladite roue fixe (12).

17. Machine de remontage (100) selon la revendication 16, **caractérisée en ce que** le rayon dudit satellite (15) est égal à celui de ladite roue fixe (12).

18. Machine de remontage (100) selon la revendication 16 ou 17, **caractérisée en ce que** ledit rouage (14) comporte une seule roue intermédiaire (13) dont le rayon est égal à celui rayon dudit satellite (15).

19. Machine de remontage (100) selon la revendication 3 et selon l'une des revendications 4 à 18, **caractérisée en ce que** lesdits moyens de motorisation (20) sont agencés pour mouvoir chaque dit support (10) parallèlement à une position de départ correspondant au chargement ou au déchargement dudit au moins un objet (1) sur ledit au moins un support (10), dans ledit plan P, chaque dit support (10) se mouvant dans ledit plan P avec un mouvement planétaire selon une trajectoire curviligne fermée T, entourant ledit axe médian D, et dans laquelle les axes d'un référentiel tridimensionnel propre audit support (10) restent toujours parallèles aux directions orientées qu'ils occupent dans ladite position de départ, et **caractérisée en ce que** lesdits moyens de motorisation (20) sont agencés pour imprimer à chaque dit support (10) un mouvement tel que la valeur de l'accélération imprimée audit support (10) lors de son évolution le long de sa trajectoire (T) soit en tout point supérieure à la valeur de l'accélération de la pesanteur.

20. Machine de remontage (100) selon la revendication 3 et selon l'une des revendications 4 à 19, **caractérisée en ce que** l'orientation dudit plan P est maintenue constante par rapport à un référentiel dans l'espace constitué par la verticale, le méridien et le parallèle du lieu.

## Patentansprüche

1. Maschine zum Aufziehen (100) einer Uhr oder eines Uhrwerks, umfassend mindestens einen Träger (10), der dafür ausgelegt ist, mindestens einen Gegenstand (1) zu tragen, der aus einer Uhr oder einem Uhrwerk mit automatischem Aufzug gebildet ist, die bzw. das mindestens eine schwingende Masse aufweist, wobei die Maschine (100) Motorisierungsmittel (20) aufweist, die dafür ausgelegt sind, jeden Träger (10) zu bewegen, **dadurch gekennzeichnet, dass** die Motorisierungsmittel (20) dafür ausgelegt sind, jeden der Träger (10) parallel zu einer Startposition zu bewegen, die dem Laden oder Entladen des mindestens einen Gegenstands (1) auf den bzw. von dem mindestens einen Träger (10) entspricht, wobei die Achsen eines dreidimensionalen Bezugssystems, das dem Träger (10) eigen ist, immer parallel zu den orientierten Richtungen bleiben, die sie in der Startposition einnehmen.

2. Aufziehmaschine (100) nach Anspruch 1, **dadurch gekennzeichnet, dass** die Motorisierungsmittel (20) dafür ausgelegt sind, jedem der Träger (10) eine solche Bewegung zu verleihen, dass der Wert der auf den Träger (10) ausgeübten Beschleunigung zu jeder Zeit größer als der Wert der Erdbeschleunigung ist.

3. Aufziehmaschine (100) nach Anspruch 1 oder 2, **dadurch gekennzeichnet, dass** die Bewegung eines Punkts des Trägers in einer Ebene P liegt und die Motorisierungsmittel (20) dafür ausgelegt sind, jeden Träger (10) entlang einer Bahn T zu bewegen, in einer Ebene P um eine Mittelachse D.

4. Aufziehmaschine (100) nach einem der Ansprüche 1 bis 3, **dadurch gekennzeichnet, dass** die Bewegung jedes Punkts jedes der Träger (10) eine kreisförmige Bewegung ist in einer Ebene PI mit dem Radius R und bei einer Frequenz N durchlaufen, und dass die radiale Beschleunigung, die gleich (2πN)²R ist, größer ist als der Wert der Erdbeschleunigung.

5. Aufziehmaschine (100) nach Anspruch 4, **dadurch gekennzeichnet, dass** die Ebene (PI) jedes Punkts jedes Trägers (10) eine horizontale Ebene ist, die senkrecht zur Richtung des Schwerefeldes steht.

6. Aufziehmaschine (100) nach Anspruch 3 und einem der Ansprüche 4 oder 5, **dadurch gekennzeichnet, dass** die Frequenz N größer als oder gleich 100 Umdrehungen/min ist und dass der minimale radiale Wert R der Bahn T in Bezug auf die Mittelachse D größer oder gleich 5 Millimeter ist.

7. Aufziehmaschine (100) nach einem der Ansprüche 1 bis 6, **dadurch gekennzeichnet, dass** mindestens ein besagter Träger (10) mehrere parallele Ebenen für die Aufnahme von Gegenständen (1) umfasst.

8. Aufziehmaschine (100) nach einem der Ansprüche 1 bis 7, **dadurch gekennzeichnet, dass** mindestens ein besagter Träger (10) ein Prisma mit mindestens zehn parallelen Ebenen ist, wobei jede Ebene dafür ausgelegt ist, mindestens zehn Reihen aus mindestens zehn der Gegenstände (1) zu tragen.

9. Aufziehmaschine (100) nach einem der Ansprüche 1 bis 8, **dadurch gekennzeichnet, dass** alle Träger (10), die die Maschine (100) umfasst, durch die gleiche Kinemathek bewegt werden, so dass allen Gegenständen (1), die die Träger (10) tragen, zu jedem Zeitpunkt die gleichen Bewegungen aufgeprägt werden.

10. Aufziehmaschine (100) nach einem der Ansprüche 1 bis 9, **dadurch gekennzeichnet, dass** die Maschine (100) Steuermittel (200) umfasst, die dafür ausgelegt sind, die Motorisierungsmittel (20) zu steuern, um ein automatisches Aufziehen jedes Gegenstandes (1), den die Aufziehmaschine (100) trägt, zu gewährleisten, und um die Dauer des automatischen Aufziehens zu verwalten.

11. Aufziehmaschine (100) nach Anspruch 10, **dadurch gekennzeichnet, dass** die Maschine (100) Gangkontrollmittel (30) zur Gangkontrolle jedes Gegenstandes (1), den die Aufziehmaschine (100) trägt, die von den Steuermitteln (200) gesteuert werden, umfasst.

12. Aufziehmaschine (100) nach Anspruch 10 oder 11, **dadurch gekennzeichnet, dass** die Maschine (100) optische Mittel zur Zustandskontrolle (40) für die Kontrolle des Zustands jedes der Gegenstände (1), den die Aufziehmaschine (100) trägt, die von den Steuermitteln (200) gesteuert werden, umfasst.

13. Aufziehmaschine (100) nach einem der Ansprüche 10 bis 12, **dadurch gekennzeichnet, dass** die Steuermittel (200) ausgelegt sind für ein Messen der Konformität des Gangs und/oder des Zustands jedes Gegenstands (1), den die Aufziehmaschine (100) trägt, im Vergleich zu einem Bezugssystem und die Ergebnisse an ein Produktionsmanagementsystem, dass die Aufziehmaschine enthält oder in das sie integriert ist, zu senden.

14. Aufziehmaschine (100) nach einem der Ansprüche 1 bis 13, **dadurch gekennzeichnet, dass** die Maschine (100) automatisierte Handhabungsmittel (50) zum Laden und/oder Entladen der Gegenstände (1) auf oder von den genannten Trägern (10) umfasst.

15. Aufziehmaschine (100) nach Anspruch 14, **dadurch gekennzeichnet, dass** die Maschine (100) mindestens eine Palette (60) aufweist, die dafür ausgelegt ist, mehrere der Gegenstände (1), die auf die Aufziehmaschine geladen und/oder von ihr entladen werden, zu tragen, und dass die automatisierten Handhabungsmittel (50) dafür ausgelegt sind, die Paletten (60) mindestens in der Startposition auf die Träger (10) zu laden bzw. von den Trägern (10) zu entladen.

16. Aufziehmaschine (100) nach Anspruch 3 und einem der Ansprüche 4 bis 15, **dadurch gekennzeichnet, dass** die Maschine (100) einen orbitalen Aufziehmechanismus umfasst, der ein festes Rad (12), das auf der Mittelachse D zentriert ist, und einen Satellitenträger (11), der von den Motorisierungsmitteln (20) um die Mittelachse D gedreht wird und ein Räderwerk (14) mit einem Satelliten (15) trägt, der einen Träger (10) trägt und von mindestens einem Zwischenrad (13) angetrieben wird, das mit dem festen Rad (12) in Eingriff steht.

17. Aufziehmaschine (100) nach Anspruch 16, **dadurch gekennzeichnet, dass** der Radius des Satelliten (15) gleich jenem des festen Rades (12) ist.

18. Aufziehmaschine (100) nach Anspruch 16 oder 17, **dadurch gekennzeichnet, dass** das Räderwerk (14) ein einzelnes Zwischenrad (13) aufweist, dessen Radius gleich dem Radius des Satelliten (15) ist.

19. Aufziehmaschine (100) nach Anspruch 3 und einem der Ansprüche 4 bis 18, **dadurch gekennzeichnet, dass** die Motorisierungsmittel (20) dafür ausgelegt sind, jeden Träger (10) parallel zu einer Startposition, die dem Laden oder Entladen des mindestens einen Gegenstands (1) auf den bzw. von dem mindestens einen Träger (10) entspricht, in der Ebene P zu bewegen, wobei sich jeder Träger (10) in der Ebene P mit einer planetarischen Bewegung entlang einer geschlossenen krummlinigen Bahn T bewegt, die die Mittelachse D umgibt, und in der die Achsen eines dreidimensionalen Bezugssystems, das dem Träger (10) eigen ist, immer parallel zu den orientierten Richtungen bleiben, die sie in der genannten Startposition einnehmen, und **dadurch gekennzeichnet, dass** die Motorisierungsmittel (20) dafür ausgelegt sind, jedem der Träger (10) eine solche Bewegung zu verleihen, dass der Wert der Beschleunigung, die dem Träger (10) während seines Umlauf entlang seiner Bahn (T) verliehen wird, an jedem Punkt größer ist als der Wert der Erdbeschleunigung.

20. Aufziehmaschine (100) nach Anspruch 3 und einem der Ansprüche 4 bis 19, **dadurch gekennzeichnet, dass** die Ausrichtung der Ebene P in Bezug auf ein Bezugssystem im Raum, das durch die Vertikale, den Meridian und die Parallele des Orts gebildet wird, konstant beibehalten wird.

## Claims

1. A machine (100) for winding a watch and/or horological movement, including at least one support (10) arranged to carry at least one object (1) consisting of a watch or an automatic winding horological movement including at least one oscillating mass, said machine (100) including motorisation means (20) arranged to move each said support (10), **characterised in that** said motorisation means (20) are arranged to move each said support (10) parallel to a starting position corresponding to the loading or unloading of said at least one object (1) on said at least one support (10), the axes of a three-dimensional frame of reference specific to said support (10) always remaining parallel to the oriented directions that they occupy in said starting position.

2. The winding machine (100) according to claim 1, **characterised in that** said motorisation means (20) are arranged to impart to each said support (10) a movement such that the value of the acceleration imparted to said support (10) is at any time greater than the value of the acceleration of gravity.

3. The winding machine (100) according to claim 1 or 2, **characterised in that** the movement of a point of the support is in a plane P, the motorisation means 20 are arranged to move each support 10 along a path T, in a plane P, about a median axis D.

4. The winding machine (100) according to one of claims 1 to 3, **characterised in that** said movement of each point of each said support (10) is a circular movement in a plane PI, of radius R and travelled at a frequency N, and **in that** said radial acceleration, equal to (2πN)² R, is greater than the value of the acceleration of gravity.

5. The winding machine (100) according to claim 4, **characterised in that** said plane (PI) of each point of each said support (10) is a horizontal plane, perpendicular to the direction of the gravity field.

6. The winding machine (100) according to claim 3 and according to one of claims 4 or 5, **characterised in that** said frequency N is greater than or equal to 100 revolutions per minute, and **in that** the minimum radial value R of said path T relative to said median axis D is greater than or equal to 5 millimetres.

7. The winding machine (100) according to one of claims 1 to 6, **characterised in that** at least one said support (10) includes several parallel levels for receiving said objects (1).

8. The winding machine (100) according to one of claims 1 to 7, **characterised in that** at least one said support (10) is a prism including at least ten parallel levels, each level being arranged to carry at least ten rows of at least ten said objects (1).

9. The winding machine (100) according to one of claims 1 to 8, **characterised in that** all said supports (10) that said machine (100) includes are driven by the same kinematics, so as to impart the same movements to all the objects (1) carried by said supports (10) at any time.

10. The winding machine (100) according to one of claims 1 to 9, **characterised in that** said machine (100) includes piloting means (200) arranged to pilot said motorisation means (20) to ensure automatic winding of each said object (1) carried by said winding machine (100), and to manage the duration of said automatic winding.

11. The winding machine (100) according to claim 10, **characterised in that** said machine (100) includes running control means (30) for controlling the running of each said object (1) carried by said winding machine (100), piloted by said piloting means (200).

12. The winding machine (100) according to claim 10 or 11, **characterised in that** said machine (100) includes optical state control means (40) for controlling the state of each said object (1) carried by said winding machine (100), piloted by said piloting means (200).

13. The winding machine (100) according to one of claims 10 to 12, **characterised in that** said piloting means (200) are arranged to measure the compliance of running or/and state of each said object (1) carried by said winding machine (100) relative to a frame of reference, and to send the results thereof to a production management system that said winding machine includes, or into which it is integrated.

14. The winding machine (100) according to one of claims 1 to 13, **characterised in that** said machine (100) includes automated handling means (50) for loading and/or unloading said objects (1) on or off said supports (10).

15. The winding machine (100) according to claim 14, **characterised in that** said machine (100) includes at least one pallet (60) arranged to carry a plurality of said objects (1) loaded on and/or unloaded from said winding machine (100), and **in that** said automated handling means (50) are arranged for loading and/or unloading said pallets (60) on or off said supports (10) at least at said starting position.

16. The winding machine (100) according to claim 3 and according to one of claims 4 to 15, **characterised in that** said machine (100) includes an orbital winding mechanism, including a fixed wheel (12) centred on said median axis D, and a planet carrier (11), which is rotated by said motorisation means (20) about said median axis D and which carries a geartrain (14) including a planetary wheel (15) carrying a said support (10) and driven by at least one intermediate wheel (13) meshing with said fixed wheel (12).

17. The winding machine (100) according to claim 16, **characterised in that** the radius of said planetary wheel (15) is equal to that of said fixed wheel (12).

18. The winding machine (100) according to claim 16 or 17, **characterised in that** said geartrain (14) includes a single intermediate wheel (13) the radius of which is equal to that of said planetary wheel (15).

19. The winding machine (100) according to claim 3 and according to one of claims 4 to 18, **characterised in that** said motorisation means (20) are arranged to move each said support (10) parallel to a starting position corresponding to the loading or unloading of said at least one object (1) on said at least one support (10), in said plane P, each said support (10) moving in said plane P with a planetary movement along a closed curvilinear path T, surrounding said median axis D, and wherein the axes of a three-dimensional frame of reference specific to said support (10) always remain parallel to the oriented directions that they occupy in said starting position, and **characterised in that** said motorisation means (20) are arranged to impart to each said support (10) a movement such that the value of the acceleration imparted to said support (10) during its evolution along its path (T) is at any point greater than the value of the acceleration of gravity.

20. The winding machine (100) according to claim 3 and according to one of claims 4 to 19, **characterised in that** the orientation of said plane P is maintained constant relative to a frame of reference in the space constituted by the vertical, the meridian and the parallel of the place.
